# EUROPÄISCHE PATENTSCHRIFT

(11) **EP 1 650 392 B1**
(45) Veröffentlichungstag und Bekanntmachung des Hinweises auf die Patenterteilung: **08.09.2010**
(21) Anmeldenummer: 05022727.1
(22) Anmeldetag: 18.10.2005
(51) Int. Cl.: E06B 1/60, E06B 1/52

(54) **Zargenholm mit Befestigungseinrichtung sowie damit versehene Zarge**
Sash beam with fixing means and sash therewith
Jambe d'un dormant avec moyens de fixation et dormant ainsi equipé

(30) Priorität: 22.10.2004 DE 102004051605
(43) Veröffentlichungstag der Anmeldung: 26.04.2006
(73) Patentinhaber: Hörmann KG Brandis, 04821 Brandis (DE)
(72) Erfinder: Hörmann, Thomas J., 66606 St. Wendel (DE)
(74) Vertreter: Kastel, Stefan

(56) Entgegenhaltungen:
- DE-A1- 19 961 009
- DE-U1- 20 104 856
- DE-U1- 20 217 768

## Beschreibung

Die Erfindung betrifft eine Zargenholmausbildung zum Bilden eines Zargenholms einer Zarge, wie insbesondere einer Türzarge, mit einer Befestigungseinrichtung zur Befestigung des Zargenholms an einem Mauerwerk, wie sie aus der DE 202 17 768 U1 bekannt ist. Auf diese Druckschrift wird im Folgenden noch eingegangen.

Die Erfindung liegt auf dem technischen Gebiet von Gebäudeabschlüssen wie insbesondere von Türen. Türen weisen in der Regel ein Türblatt und einen Rahmen, die sogenannte Zarge auf, mit der das Türblatt an einer zu verschließenden Türöffnung gelagert wird. Hierzu sind Zargen als geschlossener Zargenrahmen mit vier oder, wie weit verbreitet, als offener Rahmen mit drei Zargenstäben, die hier in Anlehnung an das Wort "Rahmenholm" als Zargenholme bezeichnet werden, versehen. An einem der beiden vertikal anzuordnenden Zargenholme wird das Türblatt an Türbändem aufgehängt. Die Kombination oder Einheit aus Zargenholm sowie Befestigungseinrichtung wird hier zur Unterscheidung von dem eigentlichen Zargenholm(körper) als "Zargenholmausbildung" bezeichnet.

Zargen können, insbesondere bei hochwertigeren Objekten, aus Holz bestehen. Die überwiegende Anzahl der auf dem Markt befindlichen Zargen besteht jedoch aus Stahl. Auf diese Stahlzargen oder allgemein Metalizargen wird hier der Hauptaugenmerk gerichtet.

Zur Befestigung der Zargen gibt es je nach Gegebenheiten an der Baustelle verschiedene Befestigungseinrichtungen. Die Befestigung erfolgt meist durch Schraubbefestiger, die in in dem Mauerwerk eingebrachten Dübel eingeschraubt werden. Hierzu weisen einige Zargenholme direkte Schraublöcher zur Aufnahme von Senkkopfschrauben auf. Auch sind bereits Befestigungseinrichtungen zur schrägen Schraubmontage auf dem Markt aufgetaucht.

Zuweilen bietet das unmittelbar benachbarte Mauerwerk aber nicht genügend Halt für eine solche Schraubmontage.

Ein weiteres Problem ist, dass durch Einbringen von Befestigern direkt an der Zarge das optische Erscheinungsbild der Zarge beeinträchtigt wird.

Insbesondere bei einer Verwendung in Verbindung mit Feuerschutztüren oder bei Verwendung mit besonders schweren Türblättern können die auf die Mauerbefestiger wirkenden Kräfte erheblich sein. Daher müssen die Schrauböffnungen an der Zarge so angebracht werden, dass die Kräfte sicher in den Zargenholm eingeleitet werden. Dies ist aber in den seltensten Fällen die für eine leichte Montage oder für die Optik günstigste Position.

Die DE 202 17 768 U1 offenbart eine Türzarge mit fest mit der Zarge verbundenen Ansätzen zum Befestigen der Zarge an einem Mauerwerk mit Aufnahmen für eine Befestigungsschraube, wobei die Ansätze verdeckt hinter zu dem Mauerwerk hin angeordnet sind.

In der DE 199 61 009 A1 sind von einem Zargenholm verdeckte Klemmvorrichtungen beschrieben, über die die Zarge mittels einer Spannschraube an einer Maueröffnung befestigt werden kann.

Der Erfindung liegt daher die Aufgabe zugrunde, eine Zargenholmausbildung zum Bilden eines Zargenholms einer Zarge mit einem Zargenholm und einer Befestigungseinrichtung zur Befestigung des Zargenholms an einem Mauerwerk zur Verfügung zu stellen, bei dem die Befestigungseinrichtung sowohl hinsichtlich der Statik der Befestigung mit verschiedenen Befestigungsmitteln als auch hinsichtlich der Montageerleichterung und hinsichtlich der Optik verbessert ist.

Diese Aufgabe wird durch eine Zargenholmausbildung mit den Merkmalen des beigefügten Anspruches 1 gelöst.

Eine vorteilhafte Befestigungseinrichtung für eine solche Zargenholmausbildung sowie eine mit einem solchem Zargenholm versehene Zarge sind Gegenstand der Nebenansprüche.

Vorteilhafte Ausgestaltungen der Erfindung sind Gegenstand der Unteransprüche.

Erfindungsgemäß weist die Befestigungseinrichtung zum Befestigen des Zargenholmes an dem Mauerwerk ein Verstärkungs- und/oder Koppelelement auf, das an einem im späteren Einsatz möglichst nicht sichtbaren Bereich des Zargenholmes fest mit diesem verbunden ist. Die Verbindung zwischen Zargenholm und Verstärkungs- und/oder Koppelelement ist derart, dass die Befestigungskraft möglichst über eine größere Fläche verteilt eingeleitet wird. Hierzu ist das Verstärkungs- und/oder Koppelelement zum Beispiel großflächig mit dem Zargenholm verbunden, insbesondere verschweißt. Vorzugsweise sind jedoch mehrere voneinander entfernt angeordnete punktuelle oder linienförmige Verbindungsstellen vorgesehen, die die Befestigungskräfte großflächiger als im Stand der Technik auf den Zargenholm verteilen.

So kann mit einem einzelnen Befestigungsmittel, beispielsweise mit einer Schraube-Dübel-Kombination zwar eine punktuelle Verbindung mit dem Mauerwerk erfolgen, wobei die Befestigungskräfte jedoch großflächig auf den Zargenholm übertragen werden.

Im Falle, dass der Zargenholm, wie oft verbreitet, aus einem länglichen Metallprofil gebildet wird, kann für dieses Metallprofil so für das Metallprofil eine geringere Stärke vorgesehen werden. Hierdurch können bei der industriellen Herstellung solcher Zargen üblichen Großserie erhebliche Kosten ohne Nachteile für die Sicherheit der Zarge eingespart werden.

Selbst bei den bei Brandversuchen von Feuerschutztüren oder im Brandfall auftretenden starken Verwindungskräften wirken diese Kräfte bei der erfindungsgemäßen Ausbildung über eine größere Fläche verteilt.

Die Angreifseinrichtung, an der die Mauerbefestigungsmittel, also beispielsweise die Schraube-Dübel-Kombination oder auch ein Maueranker, angreifen, kann so unabhängig von der Statik an einem für die Montageerleichterung optimalen Ort des Verstärkungs- oder Koppelungselementes angebracht sein.

Vorzugsweise sind an einem Zargenholm mehrere solcher Befestigungseinrichtungen mit Verstärkungs- und/oder Koppelelementen vorgesehen. An einem vertikal anzuordnenden Zargenholm sind beispielsweise auf dessen Länge drei bis vier Mauerbefestigungspunkte durch solche Befestigungseinrichtungen gebildet.

Vorzugsweise ist das Verstärkungs- und /oder Koppelelement an einer dem Mauerwerk zuzuwendenden Rückseite des Zargenholm angeordnet.

Durch das zunächst getrennte Vorsehen eines Verstärkungs- und/oder Koppelelementes und des aus Metallprofilen gebildeten Zargenholmes können in der Großserie mit den gleichen Teilen Zargen für verschiedene Befestigungsanforderungen hergestellt werden. Es werden einfach dementsprechend mehrere Befestigungseinrichtungen an verschiedenen Orten entlang des Metallprofilelementes vorgesehen.

Mit dem erfindungsgemäßen Verstärkungs- und/oder Koppelelement ist es in bevorzugter Ausgestaltung außerdem möglich, durch das Vorsehen mehrerer Angreifseinrichtungen eine Wahlmöglichkeit zur Befestigung am Mauerwerk an der Baustelle zur Verfügung zu stellen. Beispielsweise hat das Verstärkungs- und/oder Koppelelement an einer leichter zugänglichen Stelle einer Schrauböffnung oder dergleichen Ausnehmung, die durch den Kopf einer Schraube oder eines vergleichbaren Befestigers ergriffen werden kann. Als eine zweite Angreifseinrichtung kann daneben eine Maueranker-Angreifseinrichtung als zweite Angreifseinrichtung vorgesehen sein. Diese kann zum Beispiel durch eine Längsöffnung gebildet sein, in der ein hammerkopf-ähnliches Eingriffsteil eines Mauerankers eingeführt werden und durch Verdrehung des Mauerankers darin gesichert werden kann.

Vorteilhaft können mehrere Maueranker-Angreifseinrichtungen an dem Verstärkungs- oder Koppelelement vorgesehen sein. In vorteilhafter Weise sind diese Angreifseinrichtungen winkelmäßig zueinander versetzt angeordnet, so dass Maueranker mit verschiedenen Angreifswinkeln angesetzt werden können. Hierzu ist das Verstärkungs- und/oder Koppelelement bevorzugt mit einer abgewinkelten Lasche versehen, an welcher eine der Angreifseinrichtungen angreift.

Für eine möglichst materialschonende großflächige Krafteinleitung ist es vorteilhafter, wenn sich das Verstärkungs- und/oder Koppelelement quer zur Längserstreckung des Zargenholmes erstreckt.

Wie oben erläutert, ist eine Ausgestaltung besonders bevorzugt, bei der das Verstärkungs- und/oder Koppelelement mit mehreren entfernt voneinander angeordneten Befestigungsbereichen fest mit dem Zargenholm verbunden ist. Es ist nun weiter bevorzugt, dass wenigstens zwei dieser Befestigungsbereiche quer zur Längserstreckung des Zargenholmes voneinander entfernt sind. So lassen sich die auf das Verstärkungs- und/oder Koppelelement einwirkenden Befestigungskräfte an Stellen einleiten, welche in Richtung quer zum vorzugsweise durch ein Metallprofil gebildeten Zargenholm gesehen voneinander entfernt sind. Eine nur einseitige Einleitung an einem Randbereich des Metallprofils wird so vermieden. Das Metallprofil wird quer zur Längserstreckung besser belastet. Dadurch kann das Metallprofil selbst, welches aufgrund seiner Profilierung eine gewisse Verstärkung aufweist, aus dünnerem Blech hergestellt werden. In der Großserie lassen sich dadurch erhebliche Mengen an Metallmaterial einsparen, was insbesondere in Zeiten hoher Stahlpreise einen erheblichen Vorteil bringt.

Die Verstärkungswirkung des Verstärkungs- und/oder Koppelelements wird weiter verstärkt, wenn sich dieses zwischen entfernt voneinander liegenden Befestigungsbereichen mit Abstand von dem Zargenholm erstreckt. Es reicht hier eine nur teilweise beabstandete Erstreckung aus. Das Verstärkungs- und/oder Koppelelement erstreckt sich somit brückenartig zwischen zwei entfernten Befestigungsbereichen. Die brückenartige Verstärkung hat ähnliche Effekte wie eine Fachwerkverstärkung bei Großbauten; man kann hier trotz geringem Materialeinsatz gerade im Bereich der Befestigung der Zargenholme eine erhebliche Versteifung erreichen und so die Wandstärke des eigentlichen Metallprofils auf seiner gesamten Länge um einiges reduzieren. Für die Großserie bedeutet dies ganz erhebliche Materialeinsparungen.

Es sind hierzu wenigstens zwei voneinander entfernte Befestigungsbereiche vorgesehen; besser sind drei voneinander entfernte Befestigungsbereiche. Derzeit am meisten bevorzugt sind vier voneinander entfernte Befestigungsbereiche vorgesehen, zwischen denen sich das Verstärkungs- und/oder Koppelelement brückenartig mit Abstand von dem eigentlichen Zargenholm erstreckt. Beispielsweise weist das Verstärkungs- und/oder Koppelelement vier Fußbereiche auf, an deren Enden es mit den Zargenholm verschweißt ist.

Für den Fall der Schraubmontage kann die erste Angreifseinrichtung nahe am Rand des Zargenholmes angeordnet werden. Auf diese Weise kann mittig am Zargenholm Raum zur Aufnahme von Brandaufschäumern oder Beschlägen usw. geschaffen werden. Die seitlich versetzte Anordnung des Schraub-Befestigers hat aufgrund dessen, dass die Kraft indirekt über das Verstärkungs- und/oder Koppelelement und dann auf einer größeren Fläche verteilt in den Zargenholm eingeleitet wird, keine negativen Auswirkungen auf die Statik.

Der Zargenholm selbst kann zum Einbringen des Mauerbefestigers, insbesondere der Schraube, mit einer Durchgangsöffnung versehen sein, die so groß ist, dass auch der Kopf hindurch passt. Zum Abdecken dieser Öffnung kann eine Abdeckung in Form einer Kappe oder dergleichen vorgesehen sein. Eine solche Öffnung ist bevorzugt an einer im eingebauten Zustand dem Türblatt zugewanden (Sicht-)Seite des Zargenholmes vorgesehen, so dass die Öffnung bei geöffneter Tür leicht zugänglich ist jedoch auch die Abdeckung bei geschlossener Tür verdeckt bleibt.

Das Verstärkungs- und/oder Koppelelement besteht bevorzugt aus Metall, insbesondere aus Stahl und ist zur sicheren Festlegung an dem Zargenholm vorzugsweise mit diesem verschweißt. Um die Kräfte gut verteilen zu können, ist das Metall-Verstärkungselement vorzugsweise profiliert ausgebildet. In bevorzugter Ausführung ist das Verstärkungs- oder Koppelungselement durch ein im wesentlichen U-förmige profiliertes Metallblechstück gebildet.

Beispielsweise können dann an den Ecken des U-förmigen profilierten Metallbleches Stützfüße ausgebildet sein, an welchen eine Befestigung ― insbesondere durch Verschweißen ― mit dem eigentlichen Zargenholm stattfinden kann. Hierzu können die Schenkel des U-profilförmigen Metallblechstücks an ihren freien Kanten eingebuchtet sein, so dass nur die Ecken jeweils fußartig vorstehen. Die Aufsitzflächen der Füße können dann noch mit kleinen, eventuell wellenartigen Buckeln versehen werden, welche das Material zum Verschweißen nach Art von Schweißwarzen liefern können. Durch diese vorteilhafte Ausgestaltung ist ein U-förmiges Profil brückenartig an vier beabstandeten Punkten mit ― vorzugsweise - dem Mittelsteg eines Metallprofils verschweißbar, welches dann den Zargenholm bildet. Auf dieses U-förmige Profil an irgendeiner Stelle auferlegte Kräfte werden dann über die mehreren beabstandeten Verschweißungen auf das Metalprofil des Zargenholms übertragen. Dies ermöglicht da die Freiheit an der Baustelle, unter verschiedenen Befestigungsmöglichkeiten auszuwählen, ohne den Zargenholm einseitig zu belasten. Auch werden dann an der Zarge angreifende Kräfte auf diese Weise sicher über das Befestigungsmittel in das Mauerwerk übertragen. Hierdurch können auch im Brandfall auftretende erhebliche Verspannungen mit Zargenholmen mit gegenüber dem Stand der Technik erheblich reduzierter Blechstärke gehandhabt werden.

Ein Ausführungsbeispiel der Erfindung wird nachfolgend anhand der beigefügten Zeichnung näher erläutert. Darin zeigt:
- Fig. 1: eine perspektivische Außenansicht auf eine Ecke einer Zarge mit Zargenholmen, von denen ein Zargenholm mit einer zur Schraubmontage eingerichteten Befestigungseinrichtung versehen ist;
- Fig. 2: eine Innenansicht der Ecke der Zarge gemäß Fig. 1 in perspektivischer Ansicht;
- Fig. 3: eine Ansicht vergleichbar derjenigen von Fig. 1 der Ecke der Zarge, wobei die Befestigungseinrichtung jedoch für eine Mauerankermontage eingerichtet ist;
- Fig. 4: eine perspektivische Vorderansicht eines als Hinterschweißteil ausgebildeten Verstärkungs- und/oder Koppelungselementes;
- Fig. 5: eine perspektivische Hinteransicht des Verstärkungs- und Koppelungselementes aus Fig. 4;
- Fig. 6: eine Draufsicht auf einen Eindreh-Maueranker zum Zusammenwirken mit dem Verstärkungs- und Koppelungselement von Fig. 4;
- Fig. 7: einen Schnitt entlang der Linie A-A von Fig. 6; und
- Fig. 8: eine Detailansicht eines zum Angreifen an dem Verstärkungs- und Koppelungselement ausgebildeten Endes des Mauerankers von Fig. 6

In den Figuren 1 bis 3 ist eine Zargenecke einer Zarge gezeigt, wie sie in der nach dem Prioritätsdatum veröffentlichten DE 10 2004 007 217 A1 beschrieben ist. Für weitere Einzelheiten zu dieser Zarge, insbesondere deren geschraubte und gesteckte Verbindung an den Zargenecken, wird auf dieses Dokument DE 10 2004 007 217 A1 verwiesen.

Die insgesamt mit 10 bezeichnete Zarge ist aus mehreren Zargenstäben, im folgenden Zargenholme 12, 14 genannt, aufgebaut. Die Zargenholme 12, 14 werden durch eine gesteckte und geschraubte Eckverbindung zu der Zarge 10 zusammengesetzt.

Die Zargenholme 12, 14 sind im wesentlichen durch Metallprofile 16, 17, 18 gebildet, die aus Stahlblech mittels Kaltverformung profiliert worden sind. In den Figuren ist jeweils nur eine Ecke der Zarge 10 mit je einem horizontal anzuordnenden Zargenholm 14 und einem vertikal anzuordnenden Zargenholm 12 gezeigt. Die Zarge 10 ist im wesentlichen symmetrisch ausgeführt, so dass die gezeigte Zargenecke für alle vier Zargenecken repräsentativ ist.

Während der horizontal anzuordnende Zargenholm 14 zwei Metallprofile 17, 18 aufweist, die durch die die zur Eckverbindung eingesetzte Schraubverbindung 20 gleich mit miteinander verschraubt sind, ist der vertikal anzuordnende Zargenholm 12 im wesentlichen aus einem einzelnen Metallprofil 16 gebildet.

Das Metallprofil 16 des vertikal anzuordnenden Zargenholmes 12 hat grob gesehen ein Z -Profil mit einem Mittelsteg 22 und zwei davon etwa senkrecht in entgegengesetzte Richtungen abgekanteten Endkantenbereichen 23 und 24.

An dem Übergang zwischen einem ersten Endkantenbereich 23 und dem Mittelsteg 22 ist eine Nut 26 zur Aufnahme einer Türdichtung (nicht dargestellt) vorgesehen.

Der Mittelsteg 22 ist nicht eben ausgebildet, sondern weist in seinem mittleren Bereich eine flache breite nutförmige Vertiefung 28 auf, in welcher am Zargeneckbereich ein Schenkel eines Eck-Verschraubungswinkels 30 und ansonsten ein Streifen 32 aus im Brandfall aufschäumendem Material aufgenommen ist, siehe hierzu die Darstellung von Fig. 2.

Dementsprechend ist auf der in Fig. 1 gezeigten Rückseite 34 des Mittelsteges 22 eine Erhöhung 36 ausgebildet, welche durch zwei nutförmige Vertiefungen 37, 38 flankiert ist.

An dieser Rückseite 34 sind über die Länge des Zargenholmes 12 verteilt mehrere Befestigungseinrichtungen 40 zum Befestigen des Zargenholmes 12 und der gesamten Zarge 10 an einem Mauerwerk (nicht dargestellt) vorgesehen. Insgesamt sind je nach Anforderung zwei bis zehn, vorzugsweise drei bis vier solcher Befestigungseinrichtungen entlang des Zargenholmes 12 verteilt. Die Einheit aus Zargenholm 12, 14 mit Befestigungseinrichtung(en) 40 wird hier als Zargenholmausbildung 13 bezeichnet. In den Figuren ist jeweils nur eine dieser Befestigungseinrichtungen 40 dargestellt. Die Befestigungseinrichtung 40 weist ein Verstärkungs- und/oder Koppelelement, hier in Form eines Hinterschweißteiles 42 und Befestigungsmittel 44 zum Befestigen des Hinterschweißteiles 42 an dem Mauerwerk auf. Bei der Darstellung der Figuren 1 und 2 ist als Befestigungsmittel 44 eine Schraube 46 eingesetzt, welche in in das Mauerwerk eingesetzte Dübel (nicht dargestellt) eingedreht werden können. Bei der Darstellung von Figur 3 sind als Befestigungsmittel 44 zwei Maueranker 48 verwendet, welche in ein Mauerwerk eingemauert werden und/oder mit einer Schraube-Dübel-Kombination an dem Mauerwerk verankert werden.

Das Hinterschweißteil 42 ist genauer in den Figuren 4 und 5 dargestellt. Und der Maueranker 48 ist in Einzelheiten in den Figuren 6 bis 8 dargestellt.

Zunächst wird anhand der Figuren 4 und 5 das Hinterschweißteil 42 näher erläutert. Das Hinterschweißteil 42, welches hier in Form einer Anschweißlasche ausgebildet ist, ist aus Metallblech, insbesondere Stahlblech gebildet. Das Hinterschweißteil 42 weist einen verstärkten Hauptkörper 50 und eine davon abgewinkelte Lasche 52 auf.

Der Hauptkörper 50 ist in dem hier vorliegenden Fall durch eine U-förmige Profilierung gegen Verbiegungen verstärkt. Demnach ist der Hauptkörper 50 durch ein U-Profil mit einem Steg 54 und zwei Schenkeln 55, 56 gebildet. Die Schenkel 55, 56 weisen an ihren jeweiligen Enden vorstehende Füße 57, 58 und zwischen den Füßen 57, 58 eine Ausnehmung 59 auf. Ein erster Fuß 57 hat an seiner Spitze zwei Höcker 60, während ein zweiter Fuß 58 an seiner Spitze mit nur einem Höcker rundlich endet. Die Höcker 60 der Füße dienen als Anschweißpunkte zum Anschweißen des Hinterschweißteiles 42 in den nutförmigen Vertiefungen 37, 38. Durch die doppelte Höckerausbildung an dem ersten Fuß 57 ergibt sich, wie aus Figur 1 ersichtlich, in diesem Bereich eine breitere Schweißlnie als an dem zweiten Fuß 58. Mit der Ausnehmung 59 überbrückt jeder Schenkel 55, 56 dann die Erhöhung 36.

An dem Steg 54 sind eine erste Angreifseinrichtung 62 und eine zweite Angreifseinrichtung 64 zum Angreifen von Befestigungsmitteln 44 ausgebildet. Eine dritte Angreifseinrichtung 66 ist an der abstrebenden Lasche 52 ausgebildet.

Die erste Angreifseinrichtung 62 ist im Bereich zwischen den beiden ersten Füßen 57 mttig an dem Steg 54 ausgebildet und weist eine kreisrunde Bohrung 68 zur Aufnahme des Schraubenschaftes 70 und zum Angriff des Schraubenkopfes 72 der Schraube 46 auf. Die zweite und die dritte Angreifseinrichtung 64, 66 sind jeweils mit gleich ausgebildeten durchgängigen Rechtecköffnungen 74 versehen, in die eine hiernach näher noch beschriebene hammerkopfartige Eingriffsausbildung 76 des Mauerankers 48 in einer Verdrehstellung des Mauerankers 48 eingreifen kann und die bei anschließender Verdrehung des Mauerankers hintergriffen werden kann.

Wie aus den Figuren 1 und 3 ersichtlich wird der Hauptkörper 50 mit seiner Längserstreckung quer zur Längserstreckung des vertikalen Zargenholmes 12 an dessen Rückseite 34 angeschweißt. Durch die stegartige Überbrückung wird so ein Befestigungsbereich des Zargenholmes 12 mit einfachen Mitteln wesentlich verstärkt. Das Hinterschweißteil 42 bietet darüber hinaus mehrere Angreifseinrichtungen 62, 64, 66 zur wahlweisen Befestigung durch ein entsprechend den Einbaubedingungen ausgewähltes Befestigungsmittel 44. Durch die beiden zueinander abgewinkelten Maueranker-Angreifseinrichtungen 64 und 66 lassen sich Maueranker 48 mit verschiedenen Ausrichtungen anbringen.

Weiter erfolgt unabhängig von dem Ort, wo die jeweilige Angreifseinrichtung 62, 64, 66 angeordnet ist, über die vier weit auseinander liegenden Füße eine breite Krafteinleitung in den Zargenholm 12. Die Bohrung 68 der ersten Angreifseinrichtung 62 kann so im Bereich einer der nutförmigen Vertiefungen 37, 38 angeordnet werden, hier an der weiter innen in der Türöffnung anzuordnenden Vertiefung 37.

Wie aus Figur 2 ersichtlich ist entsprechend an der Vorderseite des Mittelsteges 22 setlich von der den Streifen 32 aus im Brandfall aufschäumendem Material eine Durchgangsbohrung 78 vorgesehen, deren Durchmesser größer als der Durchmesser des Schraubenkopfes 72 ist. Durch diese Durchgangsbohrung 78 hindurch lässt sich die Befestigungseinrichtung 40, obwohl auf der verdeckten Rückseite 34 angeordnet, bequem von der Vorderseite 80 aus festschrauben. Nach dem Festschrauben würde die Durchgangsbohrung 78 mittels einer Abdeckung in Form einer Abdeckkappe 82 abgedeckt.

Wie aus den Figuren 7 bis 8 ersichtlich ist auch der Maueranker 48 aus Metallblech, nänlich hier Stahlblech gebildet. Er ist als kostengünstig herstellbares Stanzteil in Streifenform ausgebildet und weist an einem Ende 84 die Eingriffsausbildung 76 auf. In dem sich von diesem Ende 84 bis zum zweiten Ende 86 erstreckenden Streifenbereich 88 sind mehrere Öffnungen 90, 91, 92 vorgesehen. Mehrere erste, kleinere Öffnungen 90 dienen, insbesondere in Verbindung mit randseitigen Ausnehmungen 93 dazu, Biegelinien 94 zum Zurechtbiegen des Streifenbereichs 88 des Mauerankers 48 zu definieren, wie dies anhand der Biegelinien 94 in Figur 3 angedeutet ist. Weitere erste Öffnungen 90 können zum Vorfixieren oder zum Angreifen von Befestigungsmitteln wie zum Beispiel Schrauben (nicht dargestellt) dienen. Außerdem werden beim Einmörteln die Öffnungen 90, 91, 92 durch den Mörtel durchgriffen, so dass eine feste Verankerung des Mauerankers 48 realisierbar ist. Auch eine kreisförmige dritte, größere Öffnung 92 kann zum Angriff eines Befestigers eingesetzt werden. Und wenn ein Befestiger durch eine zweite, als Langloch ausgeführte Öffnung 91 hindurchgreift, lässt sich noch durch die Langlochführung eine gewisse Lageeinstellung erreichen.

Die Eingriffsausbildung 76, ist wie insbesondere aus Figur 7 ersichtlich, durch zwei gekröpft ausgestellte Laschen 96 gebildet. Die Laschen 96 erstrecken sich in einer Längsrichtung des Mauerankers 48 über eine Strecke, die kürzer ist als die längste Ausdehnung der Rechtecköffnungen 74, jedoch länger als die Schmalseite dieser Rechtecköffnungen 74. Die beiden Laschen 96 sitzen jeweils auf einem halbkreisförmig gebogenen Hals 98. Aufgrund dieser Ausbildung kann der Maueranker in einem zu dem Hauptkörper 50 rechtwinklig abgewinkelten Zustand mit der Eingriffsausbildung in die Rechtecköffnungen 94 eingesetzt werden und dann durch Verdrehung und Ausrichtung des Streifenbereiches 88 mit dem Hauptkörper 50 fixiert werden. Der bogenförmige Halsbereich 98 führt diese Drehbewegung und kann die Eingriffsausbildung 96 in der Rechtecköffnung 94 verklemmen. Dies wird unterstützt durch die getrennte Abbiegung der beiden Laschen 96, die so in gewissen Maße zueinander elastisch bewegbar sind.

Es ist somit ein Koppelelement bei einer Stahl-Zarge 10 für eine wahlweise verdeckte Schraubmontage oder wahlweise Mauerankermontage beschrieben worden. Das Koppelelement, hier in Form des Hinterschweißteiles 42, wird hinter die Zarge 10 geschweißt. Die Befestigung erfolgt über gängige Schweißverfahren. Pro Zargenstab oder Zargenholm 12, 14 werden etwa drei bis vier Koppelelemente verwendet. Die Koppelelemente sitzen vorzugsweise an den Stellen der Lasteinleitung. Sie sind bevorzugt dazu ausgebildet, die Lasteinleitung quer über den Zargenholm 12 zu verteilen. Die Koppelelemente haben jeweils mehrere Öffnungen als Angreifseinrichtungen 62, 64, 66.

Eine oder mehrere Langlochöffnungen, hier in Form einer Rechtecköffnung 74, dienen zum Eindrehen der Maueranker 48.

Eine kreisrunde Bohrung 68 dient zur Schraubbefestigung. In der Zarge 10 ist an einer konzentrisch zu der kreisrunden Bohrung 68 vorgesehenen Stelle eine größere Durchgangsbohrung 78 eingebracht, die mit einem Kunststoffpfropfen oder der gleichen Abdeckkappe 82 verschlossen werden kann. Ein Vorteil einer solchen Schraubmontage ist die verdeckte Montage. Der Schraubenkopf 72 sitzt nicht an der Zarge 10 selbst, sondern an dem Koppelelement.

Ein weiterer Vorteil des Koppelelements ist die gleichmäßige Krafteinleitung unabhängig von der Zargenform. Trotz der hier vorgesehenen Erhebungen und Vertiefungen an der Zargenform kann eine gleichmäßige Einleitung gewährleistet werden. Die Schraubmontage kann dabei an einem randseitigen Bereich des Koppelelementes erfolgen. Man kann also die Schraub-Bohrungen 68, 78 dort in die Zarge 10 einbringen, wo es am wenigsten stört. Dennoch wird über das gesamte Koppelelement die Anschraubkraft gleichmäßig auf die Zarge 10 aufgebracht. Das gleiche gilt natürlich sinngemäß auch für eine Montage über einen oder mehreren Maueranker 48, der bzw. die an dem Koppelelement angreift bzw. angreifen.

Zur wirksamen Kraftverteilung ist das Koppelelement verstärkt ausgeführt. Wenngleich auch eine Massivausführung mit größeren Materialstärke denkbar ist, ist in der derzeitig bevorzugten Ausführung ein U-Blech mit abstrebender Lasche 52 vorgesehen.

Bei der Montage können montagebedingte Luftspalte zum Mauerwerk über bekannte Verglotzungssysteme ausgeglichen werden. Die zusätzliche Lasche 52 strebt von dem U-förmigen Hauptkörper 50 etwa 90 Grad ab. Die Lasche hat ein zweites Langloch, hier ebenfalls in Form der Rechtecköffnung 74, zum Einbringen eines zweiten Mauerankers 48 oder zur alternativen Einbringung eines einzelnen Mauerankers 48. Der an der Lasche 52 angreifende Maueranker 48 kann auch zusätzlich zu der Schraubmontage mit der Schraube 46 vorgesehen sein. Durch die beiden Maueranker-Angreifseinrichtungen 64, 66 kann man auf einfache Weise zwei etwa rechtwinklig abstrebende Maueranker 48 an einem einzelnen Koppelelement befestigen.

Durch diese Ausbildung kann man im Vergleich zu bisherigen Lösungen bereits bei der Auslieferung einen passenden Montage-Beipack, entweder mit Schrauben oder mit Mauerankern, beifügen. An der industriell in Großserie herstellbaren Zarge 10 braucht man nichts zu verändern, da diese durch die hier beschriebenen Befestigungseinrichtungen 40 bereits werkseitig sowohl für eine verdeckte Schraubmontage oder für eine Mauerankermontage ausgerüstet sind.

### Bezugszeichenliste:

- 10: Zarge
- 12: vertikal anzuordnender Zargenholm
- 13: Zargenholmausbildung
- 14: horizontal anzuordnender Zargenholm
- 16: Metallprofil (vertikal anzuordnender Zargenholm)
- 17: Metallprofil (Teile des horizontal anzuordnenden Zargenholms)
- 18: Metallprofil (weitere Teile des horizontal anzuordnenden Zargenholms)
- 20: Schraubverbindung
- 22: Mittelsteg
- 24: Endkantenbereich
- 26: Nut für Türdichtung
- 28: Vertiefung
- 30: Verschraubungswinkel
- 32: Streifen aus im Brandfall aufschäumenden und/oder Feuchtigkeit abgebendem Material
- 34: Rückseite
- 36: Erhöhung
- 37: nutförmige Vertiefung
- 38: nutförmige Vertiefung
- 40: Befestigungseinrichtung
- 42: Hinterschweißteil (Verstärkungs- und/oder Koppelelement)
- 44: Befestigungsmittel
- 46: Schraube
- 48: Maueranker
- 50: Hauptkörper
- 52: Lasche
- 54: Steg
- 55: Schenkel
- 56: Schenkel
- 57: erster Fuß
- 58: zweiter Fuß
- 59: Ausnehmung
- 60: Höcker (Schweißhöcker)
- 62: erste Angreifseinrichtung
- 64: zweite Angreifseinrichtung
- 66: dritte Angreifseinrichtung.
- 68: Bohrung
- 70: Schraubenschaft
- 72: Schraubenkopf
- 74: Rechtecköffnung
- 76: Eingreifsausbildung
- 78: Durchgangsbohrung
- 80: Vorderseite
- 82: Abdeckkappe
- 84: Ende des Mauerankers
- 86: zweites Ende des Mauerankers
- 88: Streifenbereich
- 90: Öffnung
- 91: Öffnung
- 92: Öffnung
- 93: randseitige Ausnehmung
- 94: Biegelinie
- 96: Laschen
- 98: Halsbereich

## Patentansprüche

1. Zargenholmausbildung zum Bilden eines Holmes einer Zarge (10), mit einem Zargenholm (12, 14) und einer Befestigungseinrichtung (40) zur Befestigung des Zargenholms (12, 14) an einem Mauerwerk, wobei die Befestigungseinrichtung (40) ein Verstärkungs- und/oder Koppelelement (42) aufweist, das an einem verdeckten Bereich (34) des Zargenholmes (12) großflächig oder mit mehreren entfernt voneinander angeordneten Befestigungsbereichen (57, 58) fest mit dem Zargenholm (12) verbunden ist und mit wenigstens einer Angreifeinrichtung (62, 64, 68) zum Angreifen eines das Mauerwerk erfassenden Befestigungsmittels (44, 46, 48) versehen ist,
**dadurch gekennzeichnet,**
**dass** die Befestigungseinrichtung (40), insbesondere das Verstärkungs- und/oder Koppelelement (42), eine erste (62) und eine zweite Angreifseinrichtung (64) zur wahlweisen Befestigung verschiedener Befestigungsmittel (44, 46, 48) hat.

2. Zargenholmausbildung nach Anspruch 1,
wobei das Verstärkungs- und/oder Koppelelement (42) mehrere unterschiedliche Angriffswinkel von Befestigungsmitteln (44, 46, 48) ermöglichende Angreifseinrichtungen (62, 64, 66) aufweist.

3. Zargenholmausbildung nach Anspruch 1 oder 2,
**dadurch gekennzeichnet,**
**dass** das Verstärkungs- und/oder Koppelelement (42) sich quer zur Längserstreckung des Zargenholmes (12) erstreckt.

4. Zargenholmausbildung nach einem der voranstehenden Ansprüche,
**dadurch gekennzeichnet,**
**dass** wenigstens zwei der Befestigungsbereiche (57, 58) quer zur Längsrichtung des Zargenholms (12) voneinander entfernt sind.

5. Zargenholmausbildung nach einem der voranstehenden Ansprüche,
**dadurch gekennzeichnet,**
**dass** sich das Verstärkungs- und/oder Koppelelement (42) zwischen entfernt voneinander liegenden Befestigungsbereichen (57, 58) mit Abstand von dem Zargenholm (12) erstreckt.

6. Zargenholmausbildung nach einem der voranstehenden Ansprüche,
**dadurch gekennzeichnet,**
**dass** das Verstärkungs- und/oder Koppelelement (42) als eine erste Angreifseinrichtung (62) eine Bohrung (68) oder Ausnehmung zur Aufnahme des Kopfes (72) eines Mauerbefestigers, insbesondere einer Schraube (46), hat, und dass das Verstärkungs- und/oder Koppelelement (42) als eine zweite Angreifseinrichtung (64, 66) eine längliche Öffnung (74) zur Befestigung eines Mauerankers (48) an dem Verstärkungs- und/oder Koppelelement (42) hat.

7. Zargenholmausbildung nach Anspruch 6,
**dadurch gekennzeichnet,**
**dass** an einer im eingebauten Zustand dem Türblatt einer mit der Zarge (10) versehenen Tür zugewandeten Seite (80) des Zargenholms (12) eine mit der Bohrung (68) oder Ausnehmung ausgerichtete Öffnung (78) zum Einbringen des Mauerbefestigers derart, dass der Kopf (72) an der Bohrung (68) oder Ausnehmung des Verstärkungs- und/oder Koppelelements (42) aufliegt, hat.

8. Zargenholmausbildung nach Anspruch 7,
**gekennzeichnet durch** eine Abdeckeinrichtung (82) zum Abdecken der Öffnung (78) auf einer Sichtseite (80) nach Einbringen des Mauerbefestigers.

9. Zargenholmausbildung nach einem der voranstehenden Ansprüche,
**dadurch gekennzeichnet,**
**dass** das Verstärkungs- und/oder Koppelelement (42) im wesentlichen aus einem zur Verstärkung profilierten Metallblech gebildet ist.

10. Zargenholmausbildung nach einem der voranstehenden Ansprüche,
**dadurch gekennzeichnet,**
**dass** der Zargenholm (12) ein im wesentlichen Z-profilförmig ausgebildetes Profilelement (16) aufweist, das einen Mittelsteg (22) und zwei in entgegengesetzte Richtungen abstrebenden Endkantenbereiche (23, 24) hat, wobei das Verstärkungs- und/oder Koppelelement (42) an der Rückseite (34) des Mittelstegs (22) angebracht ist und dass das Verstärkungs- und/oder Koppelelement (42) einen sich quer über einen Großteil des Mittelsteges (22) erstreckenden Bereich überspannt und an beabstandeten Befestigungsbereichen bereichsweise kraftübertragend an dem Mittelsteg (22) angreift.

11. Zargenholmausbildung nach einem der voranstehenden Ansprüche,
**dadurch gekennzeichnet,**
**dass** Verstärkungs- und/oder Koppelelement (42) einen Hauptkörper (50) und eine sich davon abgewinkelt erstreckende Lasche (52) aufweist.

12. Zargenholmausbildung nach Anspruch 11,
**dadurch gekennzeichnet,**
**dass** das Verstärkungs- und/oder Koppelelement (42) wenigstens eine Maueranker-Angreifseinrichtung (64) an dem Hauptkörper (50) und wenigstens eine MauerankerAngreifseinrichtung (66) an der Lasche (52) aufweist.

13. Zargenholmausbildung nach einem der voranstehenden Ansprüche, **dadurch**
**gekennzeichnet, dass** die Befestigungseinrichtung (40) ein an dem Zargenholm (12) an mehreren beabstandeten Befestigungsbereichen (57, 58) zu befestigendes Verstärkungs- und/oder Koppelelement (42) ist und Befestigungsmittel (44, 46, 48) zur Befestigung des Verstärkungs- und/oder Koppelelements (42) am Mauerwerk aufweist.

14. Zargenholmausbildung nach Anspruch 13,
**dadurch gekennzeichnet,**
**dass** das Verstärkungs- und/oder Koppelelement (42) mehrere Angreifseinrichtungen (62, 64, 66) zur wahlweisen Befestigung des Verstärkungs- und/oder Koppelelements (42) mittels einer Schraubbefestigung oder mittels eines oder mehrerer Maueranker (48) aufweist.

15. Zargenholmausbildung nach Anspruch 14,
**dadurch gekennzeichnet,**
**dass** weiter ein Maueranker (48) vorgesehen ist, der durch Eindrehen in eine Angreifseinrichtung (64, 66) an dem Verstärkungs- und/oder Koppelelement (42) mit demselben verbindbar ist.

16. Zarge (10) einer Tür oder einer Klappe mit mehreren Zargenholmen (12, 14), **gekennzeichnet durch** wenigstens eine Zargenholmausbildung nach einem der Ansprüche 1 bis 15.

## Claims

1. Frame configuration for the formation of a frame header of a frame (10) with a frame section (12, 14) and a fixing device (40) for securing the frame section (12, 14) to masonry, wherein the fixing device (40) comprises a reinforcement and/or a connecting element (42) which is securely attached, over a large area or with a number of mounting points (57, 58) arranged at a distance from each other, to the frame section (12) at a concealed area (34) of the frame section (12) and is provided with at least one engaging device (62, 64, 68) to engage with a fixation means (44, 46, 48) engaged with the masonry, **characterised in that** the fixing device (40), in particular the reinforcement and/or a connecting element (42), has a first (62) and a second engaging device (64) for optionally securing different fixation means (44, 46, 48).

2. Frame configuration according to Claim 1 **characterised in that** the reinforcement and/or a connecting element (42) has a plurality of engaging devices (62, 64, 68) providing different engaging angles for the fixations means (44, 46, 48).

3. Frame configuration according to Claim 1 or Claim 2 **characterised in that** the reinforcement and /or connecting element (42) extends transversely to the longitudinal axis of the frame section (12).

4. Frame configuration according to one of the preceding claims **characterised in that** at least two of the mounting points (57, 58) are transverse to the longitudinal axis of the frame section (12) at a distance from each other.

5. Frame configuration according to one of the preceding claims **characterised in that** the reinforcement and /or connecting element (42) extends between said mounting sections (57, 58) at a distance from the frame section (12).

6. Frame configuration according to one of the preceding claims **characterised in that** the reinforcement and /or connecting element (42), acting as a first engaging device (62), has a drilled hole or a recess for accommodating the head (72) of a masonry anchor, in particular a screw (46), and that the reinforcement and /or connecting element (42), as a second engaging device (64, 66), has an elongated aperture (74) for securing a masonry anchor (48) onto the reinforcement and/or connecting element (42).

7. Frame configuration according to Claim 6 **characterised in that** the side of the frame section (12) which faces towards the door leaf of a door installed within the frame configuration (10) has an aperture (78) oriented towards the drilled hole (68) or recess for accommodating the masonry anchor so that the head (72) abuts against the drilled hole (68) or the recess of the reinforcement and/or connecting element (42).

8. Frame configuration according to Claim 7 **characterised by** a cap device (82) for covering the aperture (78) on the visible side (80) after installation of the masonry anchor.

9. Frame configuration according to one of the preceding claims **characterised in that** the reinforcement and/or connecting element (42) is essentially made of a metal sheet shaped to provide reinforcement.

10. Frame configuration according to one of the preceding claims **characterised in that** the frame section (12) consists of a shaped element (16), with an essentially Z-shaped cross-section, having a central ridge (22) and two end-strut sections (23, 24) bracing in opposite directions to each other, wherein the reinforcement and/or connecting element (42) is mounted on the rear side (34) of the central ridge (22) and the reinforcement and/or connecting element (42) spans an area stretching across most of the central ridge (22) and engages with, and transmits force to, the central ridge (22) at areas around the mounting points distanced from each other.

11. Frame configuration according to one of the preceding claims **characterised in that** the reinforcement and /or connecting element (42) comprises a main body (50) and a tongue (52) extending at an angle from said body.

12. Frame configuration according to Claim 11 **characterised in that** the reinforcement and/or coupling element (42) has at least one masonry-anchor-engaging device (64) on the main body (50) and at least one masonry-anchor-engaging device (66) on the tongue (52).

13. Frame configuration according to one of the preceding claims **characterised in that** the fixing device (40) is a reinforcement and/or connecting element (42) to be mounted on the frame section (12) at a number of mounting points (57, 58) at a distance from each other and has fixation means (44, 46, 48) for securing the reinforcement and/or connecting element (42) to the masonry.

14. Frame configuration according to Claim 13 **characterised in that** the reinforcement and/or connecting element (42) has a plurality of engaging devices (62, 64, 66) for optionally securing the reinforcement or connecting element (42) by means of screw anchor or by means of one or more masonry anchors (48).

15. Frame configuration according to Claim 14 **characterised in that** a masonry anchor (48) is also foreseen which can be connected to the reinforcement and/or connecting element (42) by being screwed into an engaging device (64, 66).

16. Frame (10) of a door or a shutter with a plurality of frame sections (12, 14) **characterised by** at least one frame configuration according to one of the claims 1 to 11.

## Revendications

1. Dispositif de profil de dormant pour former le profil d'un dormant (10) comportant un profil (12, 14) et une installation de fixation (40) pour fixer le profil de dormant (12, 14) à une maçonnerie,
l'installation de fixation (40) comportant un élément de renforcement et/ou de couplage (42), relié solidairement au profil de dormant (12) dans une zone cachée (34) du profil de dormant (12), par une liaison de grande surface ou par plusieurs zones de fixation (57, 58) écartées les unes des autres, pour être reliées au profil de dormant (12) et au moins une installation de prise (62, 64, 68) pour la prise d'un moyen de fixation (44, 46, 48) accroché à la maçonnerie,
**caractérisé en ce que**
l'installation de fixation (40), notamment l'élément de renforcement et/ou de couplage (42) comporte une première (62) et une seconde installation de prise (64) pour la fixation sélective de différents moyens de fixation (44, 46, 48).

2. ° Réalisation de profil de dormant selon la revendication 1,
**caractérisée en ce que**
l'élément de renforcement et/ou de couplage (42) comporte plusieurs installations de prise (62, 64, 66) permettant des angles d'attaque différents des moyens de fixation (44, 46, 48).

3. Réalisation de profil de dormant selon les revendications 1 ou 2,
**caractérisée en ce que**
l'élément de renforcement et/ou de couplage (42) s'étend transversalement à l'extension longitudinale du profil de dormant (12).

4. Réalisation de profil de dormant selon l'une des revendications précédentes,
**caractérisée par**
au moins deux des zones de fixation (57, 58) écartées l'une de l'autre transversalement à la direction longitudinale du profil de dormant (12).

5. Réalisation de profil de dormant selon l'une des revendications précédentes,
**caractérisée en ce que**
l'élément de renforcement et/ou de couplage (42) s'étend entre les zones de fixation (57, 58) écartées l'une de l'autre, et cela à distance du profil de dormant (12).

6. Réalisation de profil de dormant selon l'une des revendications précédentes,
**caractérisée en ce que**
l'élément de renforcement et/ou de couplage (42) comporte comme première installation de prise (62), un perçage (68) ou une cavité pour recevoir la tête (72) d'un moyen de fixation dans la maçonnerie, notamment d'une vis (46), et
l'élément de renforcement et/ou de couplage (42) comporte comme seconde installation de prise (64, 66), une ouverture allongée (74) pour la fixation d'un moyen d'ancrage dans la maçonnerie (48) sur l'élément de renforcement et/ou de couplage (42).

7. Réalisation de profil de dormant selon la revendication 6,
**caractérisée en ce qu'**
un côté (80) du profilé de dormant (12) tourné vers une porte munie d'un dormant (10) pour un panneau de porte à l'état installé, comporte un orifice (78) aligné sur le perçage (68) ou une cavité, pour installer le moyen de fixation à la maçonnerie pour que la tête (72) s'appuie contre le perçage (68) ou la cavité de l'élément de renforcement et/ou de couplage (42).

8. Réalisation de profil de dormant selon la revendication 7,
**caractérisée par**
un cache (82) pour couvrir l'ouverture (78) du côté apparent (80) après la mise en place du moyen de fixation dans la maçonnerie.

9. Réalisation de profil de dormant selon l'une des revendications précédentes,
**caractérisée en ce que**
l'élément de renforcement et/ou de couplage (42) se compose principalement d'une tôle profilée pour son renforcement.

10. Réalisation de profil de dormant selon l'une des revendications précédentes,
**caractérisée en ce que**
le profil de dormant (12) comporte un élément profilé (16) essentiellement à profil à section en forme de Z ayant une âme (22) et deux zones d'arête d'extrémité (23, 24) en saillie dans des directions opposées, l'élément de renforcement et/ou de couplage (42) étant prévu sur le côté arrière (34) de l'âme (22), et
l'élément de renforcement et/ou de couplage (42) chevauche une zone s'étendant sur la plus grande partie de l'âme (22), et il est relié à l'âme (22) dans des zones de fixation écartées, pour transmettre une force.

11. Réalisation de profil de dormant selon l'une des revendications précédentes,
**caractérisée en ce que**
l'élément de renforcement et/ou de couplage (42) comporte un corps principal (50) et une patte (52) coudée partant du corps.

12. Réalisation de profil de dormant selon la revendication 11,
**caractérisée en ce que**
l'élément de renforcement et/ou de couplage (42) comporte au moins une installation de prise (64) pour un moyen d'ancrage dans la maçonnerie sur le corps principal (50) et au moins une installation de prise (66) sur la patte (52).

13. Réalisation de profil de dormant selon l'une des revendications précédentes,
**caractérisée en ce que**
l'installation de fixation (40) est un élément de renforcement et/ou de couplage (42) qui se fixe sur le profil de dormant (12) en plusieurs zones de fixation (57, 58) écartées, pour l'élément de renforcement et/ou de couplage (42) à fixer, et comporte des moyens de fixation (44, 46, 48) pour fixer l'élément de renforcement et/ou de couplage (42) à la maçonnerie.

14. Réalisation de profil de dormant selon la revendication 13,
**caractérisée en ce que**
l'élément de renforcement et/ou de couplage (42) comporte plusieurs installations de prise (62, 64, 66) pour fixer sélectivement l'élément de renforcement et/ou de couplage (42) avec une fixation par vis ou à l'aide d'un ou plusieurs moyens d'ancrage à la maçonnerie (48).

15. Réalisation de profil de dormant selon la revendication 14,
**caractérisée par**
en outre un moyen d'ancrage à la maçonnerie (48) qui, par vissage dans une installation de prise (64, 66), est relié à l'installation de renforcement et/ou de couplage (42).

16. Dormant (10) de porte ou de volet comportant plusieurs profils de dormant (12, 14),
**caractérisé par**
au moins une réalisation de profil de dormant selon l'une des revendications 1 à 11.
